# EUROPÄISCHE PATENTSCHRIFT

(11) **EP 3 697 722 B1**
(45) Veröffentlichungstag und Bekanntmachung des Hinweises auf die Patenterteilung: **05.04.2023**
(21) Anmeldenummer: 18786751.0
(22) Anmeldetag: 12.10.2018
(51) Int. Cl.: B67C 3/22, F24F 3/167

(54) **EINHAUSUNG FÜR EINE INDUSTRIELLE ANLAGE**
HOUSING FOR AN INDUSTRIAL INSTALLATION
ENCEINTE POUR UNE INSTALLATION INDUSTRIELLE

(30) Priorität: 19.10.2017 DE 102017124384
(43) Veröffentlichungstag der Anmeldung: 26.08.2020
(73) Patentinhaber: KHS GmbH, 44143 Dortmund (DE)
(72) Erfinder: VORWERK, Jürgen Franz, 41238 Mönchengladbach (DE)
(86) Internationale Anmeldenummer: PCT/EP2018/077890
(87) Internationale Veröffentlichungsnummer: WO 2019/076756

(56) Entgegenhaltungen:
- EP-A1- 0 383 402
- WO-A1-02/36480
- WO-A1-97/48951
- DE-A1-102004 005 342

## Beschreibung

Die Erfindung betrifft eine Einhausung für eine industrielle Anlage, insbesondere zum Füllen und/oder zur Behandlung von Nahrungsmittelbehältern in einer Steril- oder Reinraumatmosphäre im Inneren der Einhausung, mit einem Tragrahmen und mindestens einem daran angeordneten Abdeckelement, wobei der Tragrahmen mindestens teilweise durch Tragelemente gebildet wird. Weiterhin betrifft die Erfindung ein Verfahren zur Gaszufuhr an die Außenseite und/oder Innenseite einer Einhausung für eine industrielle Anlage, insbesondere zum Befüllen und/oder zur Behandlung von Nahrungsmittelbehältern in einer Steril- oder Reinraumatmosphäre. Vorrichtungen zur Einhausung von industriellen Anlagen, insbesondere unter Steril- bzw. Reinraumatmosphäre sind in vielfältiger Ausgestaltung aus dem Stand der Technik bekannt und werden insbesondere im Bereich der Behandlung und Verpackung von Nahrungsmitteln verwendet. Unter Anlage soll nachfolgend sowohl eine Einzelmaschine, wie bspw. ein Rinser, ein Füller oder ein Verschließer verstanden werden, wie auch eine Gruppe von zwei oder mehr Maschinen oder Maschinenteilen.

Die Druckschrift WO 97 / 48951 zeigt bereits ein Umgebungsgehäuse mit den Merkmalen des Oberbegriffs des Anspruchs 1, insbesondere auch mit einer Luftstromsteuerung umfassend ein Gehäuse mit einer Arbeitskammer, mehreren einstellbaren Lüftern zum Bewegen von Luft in die Arbeitskammer und einem Filter zum Filtern von Partikeln aus der sich in die Kammer bewegenden Luft und einen Steuermechanismus zum Steuern jedes der mehreren einstellbaren Lüfter. Der Steuermechanismus reagiert auf einen Sensor, der eine Positionsänderung von mindestens einer Komponente innerhalb der Arbeitskammer bestimmt. Der Luftaustausch in der Arbeitskammer wird mittels der Lüfter erreicht, denen die Luft aus mehreren durch Deckplatten des Gehäuses gebildete Gehäuseabschnitte und daran angeordneten Lufteinlassöffnungen zugeführt wird.

Die Druckschrift DE 10 2004 005 342 A1 offenbart beispielsweise bereits eine Anlage zum aseptischen Abfüllen eines flüssigen Füllgutes in Flaschen oder dergleichen Behälter, mit einem nach außen hin durch wenigstens eine Wandung luftdicht oder nahezu luftdicht verschlossenen Reinraumbereich mit wenigstens einer Filtereinrichtung zum Einbringen von gefilterter und steriler Luft in den Reinraumbereich sowie mit wenigstens einem Luftauslass im Bereich einer den Reinraumbereich oben begrenzenden Decke, wobei eine einen Rotor einer Füllmaschine zumindest teilweise umschließende Abschirmung innerhalb des Reinraumbereichs eine mit dem wenigstens einen Luftauslass in Verbindung stehende oder diesen Luftauslass bildende Rückluftführung bildet.

Mit derartigen Vorrichtungen des Standes der Technik werden Reinraumbedingungen innerhalb einer freistehenden Schutzverkleidung einer industriellen Anlage gewährleistet. Jedoch besteht das Problem, dass derartige geschlossene Anlagen üblicherweise nicht in einer Umgebung mit Reinraumbedingungen aufgestellt sind. Im Betrieb oder zur Wartung der Anlagen ist jedoch wenigstens gelegentlich ein Eingriff in das Innere der Schutzverkleidung notwendig, sodass die Schutzverkleidung der Anlage, üblicherweise an einer dafür vorgesehenen Abdeckung oder Tür geöffnet werden muss.

Dabei kommt es jedoch regelmäßig zu einer Verunreinigung des Inneren der Anlage durch den Eintrag von Schmutzpartikeln aus der unmittelbaren Umgebung der die Anlage umgebenden Schutzverkleidung, was eine aufwändige Reinigung oder sogar eine Unterbrechung des Betriebs der Anlage notwendig macht. Alternativ müssen aufwändige Vorrichtungen geschaffen werden, um einen Eingriff in eine Anlage im Betrieb zu ermöglichen, was mit erhöhten Herstellungs- und Betriebskosten verbunden ist und einen erhöhten Raumbedarf der Anlagen zur Folge hat.

Darüber hinaus ist alternativ oder zusätzlich häufig auch eine Belüftung der unmittelbaren Umgebung einer solchen Anlage innerhalb der Einhausung erwünscht, um von der Anlage freigesetzte Chemikalien, Schmutzpartikel und/oder Schadstoffe zu entfernen.

Der Erfindung liegt daher die Aufgabe zu Grunde, eine Einhausung sowie ein entsprechendes Verfahren bereitzustellen, mittels denen die Luftqualität in der unmittelbaren Umgebung einer eingehausten Anlage verbessert werden kann und dabei die Zugänglichkeit zu einer Anlage innerhalb der Einhausung, insbesondere mit einer Steril- oder Reinraumatmosphäre, in einfacher Weise verbessert wird und bei denen zugleich keine wesentlich erhöhten Herstellungs- und Betriebskosten auftreten sowie die keinen wesentlich erhöhten Raumbedarf innerhalb oder außerhalb der Einhausung aufweisen.

Die Aufgabe wird erfindungsgemäß durch eine Einhausung gemäß Anspruch 1 sowie ein Verfahren gemäß Anspruch 14 gelöst. Vorteilhafte Weiterbildungen der Erfindung sind in den abhängigen Ansprüchen angegeben.

Die erfindungsgemäße Einhausung für eine industrielle Anlage, insbesondere zum Füllen und/oder zur Behandlung von Nahrungsmittelbehältern in einer Steril- oder Reinraumatmosphäre im Inneren der Einhausung, weist einen Tragrahmen zum Herstellen der Formstabilität der Einhausung und mindestens ein daran angeordnetes Abdeckelement auf, wobei der Tragrahmen mindestens teilweise durch Tragelemente gebildet ist. Die Tragelemente bilden wenigstens abschnittsweise einen Teil eines Gasleitungssystems zum Leiten eines Gases von einer zentralen Gaszuleitung zu wenigstens einem Gasauslass und wenigstens ein Tragelement ist mit dieser zentralen Gaszuleitung verbindbar. Darüber hinaus weist wenigstens ein Tragelement einen an einer Außenseite der Einhausung angeordneten und zur Außenseite der Einhausung gerichteten Gasauslass auf.

Durch den wenigstens einen, bevorzugt durch die mehreren, an der Außenseite und vorzugsweise auch an der Innenseite der Einhausung angeordneten Gasauslässe ermöglicht die Erfindung in besonders einfacher, platzsparender und kostengünstig zu konstruierender Weise eine Gaszufuhr in die unmittelbare innere oder äußere Umgebung der Einhausung, wodurch besonders wirkungsvoll eine Verbesserung der Luftqualität und insbesondere der Luftreinheit in der unmittelbaren Umgebung einer eingehausten Anlage erreicht wird. Diese verbesserte Luftqualität an der Außenseite der Einhausung, insbesondere im Bereich von Zugängen in das Innere der Einhausung, ermöglicht dabei einen Zugang zur Einhausung bzw. ein kurzzeitiges Öffnen der Einhausung mit einem deutlich gesenkten Risiko einer Verunreinigung des Inneren bzw. der darin befindlichen Anlage. Darüber hinaus kann die Luftqualität in der Umgebung der Anlage, insbesondere dabei auch im Inneren der Einhausung, im Hinblick auf von der Anlage freigesetzte Chemikalien, Schmutzpartikel und/oder Schadstoffe in einfacher Weise verbessert werden.

Bei dem erfindungsgemäßen Verfahren zur Gaszufuhr an die Außenseite und vorzugsweise auch an die Innenseite einer Einhausung für eine industrielle Anlage, insbesondere zum Befüllen und/oder zur Behandlung von Nahrungsmittelbehältern in einer Steril- oder Reinraumatmosphäre, wird eine Einhausung nach einem der vorherigen Ansprüche verwendet.

Bei einer bevorzugten Ausgestaltung umfasst das erfindungsgemäße Verfahren zunächst ein Einleiten von Gas über eine zentrale Gaszuleitung in mindestens ein Tragelement der Einhausung, gefolgt von einem Weiterleiten des Gases im Inneren von Tragelementen, insbesondere von einem Rahmenelement in wenigstens einen Träger, und schließlich ein Ausleiten des Gases aus einem an einer Außenseite und/oder einer Innenseite der Einhausung an einem Tragelement, insbesondere dem Träger, angeordneten Gasauslass zur Verbesserung der Luftqualität in der unmittelbaren Umgebung der Einhausung. Dabei sind die Träger in der Regel säulenartig ausgeführt und vertikal ausgerichtet, bzw. derart ausgerichtet, dass die Traglast auf den Boden abgeleitet werden kann, bspw. über einen Standfuß am unteren Ende des Trägers.

Die Einhausung ist bevorzugt dazu geeignet, die industrielle Anlage von der Umgebung in einem zuvor definierten Umfang abzuschirmen, wenigstens zum mechanischen Schutz oder aber zur Verbesserung der Luftqualität im Inneren der Einhausung, insbesondere unter Steril- oder Reinraumatmosphäre, oder in der unmittelbaren, äußeren Umgebung der Einhausung, insbesondere zur Senkung von Restwerten der innerhalb der Einhausung verwendeten Chemikalien, beispielsweise Wasserstoffperoxid. Dazu ist die Einhausung besonders bevorzugt staubdicht und ganz besonders bevorzugt luftdicht oder nahezu luftdicht. Ebenfalls bevorzugt ist die Einhausung freistehend bzw. selbsttragend, insbesondere mit Hilfe des Tragrahmens, gebildet. Grundsätzlich kann die Einhausung aber auch nicht vollständig geschlossen bzw. nur aus einem offenen Tragrahmen gebildet sein.

Bei der industriellen Anlage kann es sich grundsätzlich um eine beliebige Anlage zur Herstellung, Verarbeitung oder Verpackung von Waren handeln. Bevorzugt ist die Anlage eine Behandlungsvorrichtung für Nahrungsmittel bzw. Nahrungsmittelbehälter, insbesondere in einer Steril- oder Reinraumatmosphäre. Die Nahrungsmittelbehälter sind dabei bevorzugt Flaschen, Karton- und/oder Verbundwerkstoffverpackungen, Dosen, Verschlüsse und/oder Folienverpackungen. Bei der Behandlung kann es sich insbesondere um eine Reinigung, ein Herstellen und/oder ein Befüllen handeln.

Der Tragrahmen ist der aus einzelnen Tragelementen gebildete Teil der Einhausung, der die Formstabilität der Einhausung gewährleistet und an der die übrigen Bauteile der Einhausung festgelegt sind. Bevorzugt ermöglicht der Tragrahmen eine freistehende Anordnung der Einhausung. Grundsätzlich können die Tragelemente dabei beliebig gebildet sein. Bevorzugt sind die einzelnen Tragelemente im Wesentlichen aus Metall und/oder einstückig gebildet. Besonders bevorzugt sind die Tragelemente als U-Bleche bzw. U-Profile, insbesondere in Biegetechnik, gebildet und weisen weiterhin bevorzugt an der offenen Seite eine Blechabdeckung auf, sodass die Tragelemente nahezu, bevorzugt vollständig luftdicht geschlossen bzw. verschließbar sind. Ebenfalls bevorzugt weist jedes Tragelement über die gesamte Länge einen gleichbleibenden Querschnitt auf. Darüber hinaus kann der Querschnitt des Tragelements aber auch für eine gleichmäßige Gasführung angepasst sein und dabei insbesondere einen sich entlang der Länge des Tragelements verringernden Querschnitt bzw. Innendurchmesser aufweisen.

Eine weitere Funktion der Tragelemente neben dem Bilden eines der Einhausung Stabilität verleihenden Tragrahmens kann die Aufnahme von Kabeln und das Halten von Funktionselementen, wie Türen, Bedienfeldern, Anzeigenelementen, Beleuchtungen oder dergleichen sein. Besonders bevorzugt sind zwischen den einzelnen Tragelementen Abdeckungselemente angeordnet, mittels denen die Einhausung geschlossen wird, insbesondere bevorzugt derart, dass im Inneren Steril- bzw. Reinraumbedingungen hergestellt werden können und/oder, dass das Innere wenigstens staubdicht, besonders auch im Wesentlichen gasdicht abgeschlossen ist.

Die Einhausung weist ein Gasleitungssystem auf, mittels dem Gas von einer zentralen Gaszuleitung zu wenigstens einem Gasauslass, bevorzugt zugleich zu mehreren Gasauslässen geleitet wird. Dabei sind erfindungsgemäß wenigstens ein Teil der Tragelemente, bevorzugt alle Tragelemente, wenigstens abschnittsweise Teil eines Gasleitungssystems. Besonders bevorzugt wird das Gasleitungssystem der Einhausung vollständig durch Tragelemente bzw. durch den Tragrahmen gebildet. Weiterhin bevorzugt bilden die Tragelemente im vollen Umfang bzw. über die volle Länge der Tragelemente das Gasleitungssystem. Die Tragelemente sind zur Gasleitung zumindest abschnittsweise, bevorzugt über die gesamte Länge hohl gebildet bzw. weisen einen allseitig geschlossenen Querschnitt auf.

Bei der zentralen Gaszuleitung handelt es sich um eine Vorrichtung, ein Bauteil oder eine Baugruppe zum Einleiten von Gas mittelbar oder unmittelbar, bevorzugt direkt in ein Tragelement der Einhausung. Ebenfalls bevorzugt weist die Einhausung eine einzige zentrale Gaszuleitung auf. Die zentrale Gaszuleitung ist weiterhin bevorzugt an der Oberseite bzw. im oberen Bereich der Einhausung in Bezug zu einer Aufstellage der Einhausung angeordnet. Bei dem durch die zentrale Gaszuleitung einzuleitende Gas kann es sich grundsätzlich um ein reines, gefiltertes und/oder getrocknetes Gas, insbesondere um Luft, Stickstoff oder ein Edelgas handeln.

Unter der Außenseite der Einhausung wird diejenige Seite der Einhausung verstanden, von der das Innere der Einhausung und die in der Einhausung befindliche industrielle Anlage abgetrennt werden soll und auf der üblicherweise keine streng kontrollierten Bedingungen, insbesondere keine Steril- oder Reinraumatmosphäre, herrscht.

Der wenigstens eine Gasauslass kann grundsätzlich beliebig gestaltet sein. Bevorzugt ist der Gasauslass durch eine Öffnung in der Oberfläche eines Tragelements gebildet. Dabei weist ein Gasauslass besonders bevorzugt eine rechteckige Form auf, wobei die Öffnung besonders bevorzugt wenigstens 5-mal, ganz besonders bevorzugt 10-mal und insbesondere bevorzugt 20-mal länger als hoch ist und sich dabei insbesondere in der Längsachsenrichtung des Tragelements erstreckt.

Bevorzugt sind mehrere Gasauslässe an den Tragelementen der Einhausung angeordnet. Dabei können alle Gasauslässe die gleiche Form, Größe und/oder den gleichen Abstand zum Untergrund unter der Einhausung aufweisen. Weiterhin bevorzugt sind die Gasauslässe an mehreren zueinander identischen Tragelementen der Einhausung identisch gebildet und/oder angeordnet.

Darüber hinaus sind Gasauslässe bevorzugt ausschließlich oder zusätzlich benachbart zu Zugangstüren oder anderen, insbesondere verschließbaren Öffnungen der Einhausung angeordnet, wobei die Gasauslässe besonders bevorzugt wenigstens zu zwei Seiten und ganz besonders bevorzugt allseitig um Zugangstüren oder - Öffnungen herum angeordnet sind.

Bevorzugt ist wenigstens ein Gasauslass bodennah angeordnet, wobei unter einer bodennahen Anordnung eine Positionierung verstanden wird, bei der wenigstens ein Teil des ausgeleiteten Gases auf den Boden geleitet wird. Dazu ist bevorzugt an wenigstens einem Teil der Tragelemente und besonders bevorzugt sind an allen Tragelementen zum Abstützen der Einhausung gegenüber dem Boden Gasauslässe im Bereich der unteren 30 % und ganz besonders bevorzugt der unteren 10 % des Tragelements angeordnet.

Nach einer bevorzugten Ausgestaltung der erfindungsgemäßen Einhausung weist der aus den Tragelementen gebildete Tragrahmen Rahmenelemente und Träger auf, wobei bevorzugt sowohl die Rahmenelemente als auch die Träger Teil des Gasleitungssystems sind, wodurch bestehende und tragende Bauteile der Einhausung in vorteilhafter und platz- sowie kostensparender Weise zur Bildung eines Gasleitungssystems genutzt werden. Bevorzugt weist die Einhausung dabei wenigstens ein Rahmenelement und einen Träger, besonders bevorzugt wenigstens ein Rahmenelement und mehrere Träger und ganz besonders bevorzugt mehrere Rahmenelemente und mehrere Träger auf, wobei die Rahmenelemente insbesondere bevorzugt aneinander und/oder die Träger lediglich an den Rahmenelementen und nicht an einem weiteren Träger festgelegt sind.

Bevorzugt sind die Rahmenelemente in Bezug zu einer Aufstellage der Einhausung waagerecht und/oder Träger in Bezug zur Aufstellage der Einhausung bevorzugt senkrecht angeordnet. Weiterhin bevorzugt sind die Rahmenelemente und die Träger im Wesentlichen rechtwinklig zueinander festgelegt. Bevorzugt erfolgt die Festlegung der Träger und Rahmenelemente stoff- und/oder kraftschlüssig, insbesondere durch verschweißen und/oder verschrauben. Weiterhin bevorzugt weist die Einhausung wenigstens ein oberes Rahmenelement auf, das besonders bevorzugt in Bezug zur Aufstellage der Einhausung oberhalb der Träger und/oder an einer Oberkante der Einhausung verlaufend angeordnet ist. Dabei ist bevorzugt das obere Rahmenelement bzw. sind mehrere aneinander angeordnete oder festgelegte Rahmenelemente die Einhausung vollständig umgebend angeordnet. Ebenfalls bevorzugt sind mehrere, bevorzugt alle Gasauslässe aufweisende Träger in gleichem Abstand zueinander am Rahmenelement festgelegt.

Bei einer vorteilhaften Weiterbildung der erfindungsgemäßen Einhausung ist wenigstens ein Gasauslass an einem Träger angeordnet und bevorzugt ist der Träger dabei gasleitend mit einem Rahmenelement verbunden, d.h., der Träger ist derart am Rahmenelement angeordnet, dass Gas aus dem Rahmenelement in den Träger und durch diesen zu dem daran angeordneten Gasauslass geleitet werden kann. Besonders bevorzugt sind alle Gasauslässe der Einhausung jeweils an einem Träger angeordnet.

Bei einer weiteren vorteilhaften Weiterbildung der erfindungsgemäßen Einhausung ist an jedem Träger und/oder jedem Rahmenelement wenigstens ein Gasauslass und bevorzugt genau ein Gasauslass angeordnet, wodurch eine besonders gleichmäßige Verteilung des Gases in der Umgebung der Einhausung erreicht werden kann.

Besonders vorteilhaft ist eine Ausgestaltung der erfindungsgemäßen Einhausung bei der der Gasauslass an dem Träger an einer auf den Untergrund unterhalb der Einhausung zuweisenden Seite des Trägers angeordnet ist, wobei bevorzugt zwischen dem Träger und dem Untergrund ein Fußelement angeordnet ist. Dabei kann das Fußelement dazu dienen, einen Abstand zwischen der Einhausung bzw. dem geschlossenen Inneren der Einhausung und dem Untergrund unterhalb der Einhausung herzustellen. Ebenfalls kann das Fußelement höhenverstellbar an der Einhausung und insbesondere an dem Träger angeordnet sein, sodass eine Anpassung an einen unebenen Untergrund leicht möglich ist. Dabei ist das Fußelement bevorzugt die Mittellängsachse des Trägers verlängernd bzw. axial dazu angeordnet und weist weiterhin bevorzugt einen geringeren Durchmesser als der Träger im Bereich der Anordnung am Träger auf, sodass der Gasauslass in einem Bereich neben dem Fußelement am Träger angeordnet sein kann. Besonders bevorzugt durchströmt dabei das Gas den Träger über die gesamte Länge zwischen dem Gasauslass an einem Ende des Trägers und der Anordnung des anderen Endes des Trägers am Rahmenelement.

Eine bevorzugte Weiterbildung der erfindungsgemäßen Einhausung sieht vor, dass der Träger einen oder mehrere sich insgesamt über wenigstens 20 %, bevorzugt wenigstens 50 % und besonders bevorzugt wenigstens 75 % der Länge des Trägers erstreckende Gasauslässe aufweist, wodurch eine besonders umfangreiche Zuführung von Gas in die unmittelbare Umgebung der Einhausung ermöglicht wird. Dabei kann der Träger sowohl an einer auf den Boden unter der Einhausung weisenden Seite einen weiteren Gasauslass aufweisen oder auch an dieser Seite geschlossen sein. Alternativ kann der Träger auch lediglich einen oder mehrere zu einer einzigen Seite, insbesondere der Außenseite der Einhausung, gerichtete Gasauslässe aufweisen.

Bei einer vorteilhaften Ausgestaltung der erfindungsgemäßen Einhausung ist zusätzlich zu einem Gasauslass an wenigstens einem Träger oder auch ausschließlich wenigstens ein Gasauslass an einem Rahmenelement angeordnet. Besonders bevorzugt sind insbesondere im Bereich von Öffnungen oder Türen der Einhausung zusätzlich zu Gasauslässen an den Trägern auch Gasauslässe in den Rahmenelementen angeordnet.

Eine besonders bevorzugte Ausgestaltung der erfindungsgemäßen Einhausung sieht vor, dass die Leitung des Gases zwischen der zentralen Gaszuleitung und dem wenigstens einen Gasauslass ausschließlich innerhalb der Tragelemente, insbesondere der Rahmenelemente und dem wenigstens einen Träger erfolgt, wodurch in besonders einfacher Weise ein Gasleitungssystem gebildet wird, ohne dass dafür zusätzliche Bauteile benötigt werden.

Bei einer vorteilhaften Weiterbildung der erfindungsgemäßen Einhausung ist die Gaszuleitung mit einer Gaseinlassvorrichtung verbunden, die ein Filtersystem und/oder ein Gebläse aufweist, wodurch in einfacher Weise die Menge, die Strömungsgeschwindigkeit und die Qualität des zugeleiteten Gases gesteuert werden kann. Dabei können die Gaseinlassvorrichtung und insbesondere das Filtersystem innerhalb oder außerhalb der Einhausung angeordnet sein. Alternativ ist auch denkbar, dass eine Einspeisung von Gas von der Außenseite her, beispielsweise aus einem Drucktank erfolgt, wobei die Menge des zuströmenden Gases dann mittels eines Ventils reguliert werden kann.

Bevorzugt ist weiterhin eine Ausgestaltung der erfindungsgemäßen Einhausung bei der die zentrale Gaszuleitung an einem die Einhausung allseitig umgebenden Rahmenelement angeordnet ist, wobei die Träger an einem Ende mit dem Rahmenelement verbunden sind und wobei zum Einleiten von Gas aus dem Rahmenelement in jeden der Träger wenigstens ein Gasleitblech am Rahmenelement und/oder am Träger angeordnet ist. Darüber hinaus können aber auch bei anderen Ausgestaltungen der Erfindung Gasleitbleche im Bereich zwischen dem Rahmenelement und dem Träger angeordnet sein. Bei einem Gasleitblech handelt es sich um ein Bauteil oder eine Baugruppe, die vorgesehen ist, die Menge und/oder Strömungsrichtung des in den Träger eingeleiteten Gases zu beeinflussen, wobei insbesondere an jedem von mehreren mit einem Rahmenelement verbundenen Trägern ein Gasleitblech angeordnet ist, um eine gleichmäßige Einleitung von Gas in jeden der Träger zu gewährleisten.

Bei einer vorteilhaften Weiterbildung der erfindungsgemäßen Einhausung ist zumindest abschnittsweise an einer Oberfläche des Trägers ein Gasleitkanal angeordnet, wobei der Gasauslass bevorzugt direkt am Träger angeordnet ist und der Gasleitkanal ebenfalls bevorzugt an dem Träger von dem Gasauslass beabstandet angeordnet ist, was eine noch kostengünstigere Konstruktion des Gasleitsystems, insbesondere in geometrisch komplizierten Abschnitten der Träger oder Rahmenelemente ermöglichen kann. Dabei sind die Tragelemente und insbesondere die Träger abschnittsweise nur Stützkörper für den Gasleitkanal und sind insbesondere in diesen Bereichen nicht Teil des Gasleitsystems. Bevorzugt erfolgt die Gasleitung aber wenigstens abschnittsweise und/oder bis hin zum Gasauslass im Inneren des Trägers.

Die Anordnung des Gasleitkanals erfolgt dabei bevorzugt im Inneren der Einhausung, besonders bevorzugt an einer dem Äußeren der Einhausung gegenüberliegenden Seite des Trägers. Dabei kann der Gasleitkanal grundsätzlich als Bauteil oder Baugruppe aus beliebig vielen Teilen aus einem beliebigen Material gebildet sein. Bevorzugt ist der Gasleitkanal einstückig und/oder aus Kunststoff gebildet. Ebenfalls bevorzugt weist der Gasleitkanal einen Durchmesser auf, der genauso groß oder geringer als der Durchmesser des Trägers ist.

Besonders bevorzugt ist der Gasleitkanal an einem Ende direkt mit der zentralen Gaszuleitung und/oder an dem anderen Ende mit einem Träger verbunden. Die Festlegung des Gasleitkanals an dem Träger kann grundsätzlich in beliebiger Weise erfolgen. Bevorzugt ist der Gasleitkanal an einer Oberfläche des Trägers mittels form- und/oder kraftschlüssiger Befestigungsmittel festgelegt und besonders bevorzugt mit der Oberfläche des Trägers über Befestigungsmittel verrastet. Weiterhin bevorzugt ist im Bereich der Einleitung von Gas aus dem Gasleitkanal in den Träger ein Dichtelement, insbesondere eine Gummi- bzw. Kunststoffdichtung angeordnet. Ganz besonders bevorzugt ist der Gasleitkanal innerhalb eines L-förmigen Abschnitts des Trägers angeordnet.

Ebenfalls bevorzugt weist der Gasleitkanal einen streckbaren Teilabschnitt auf und ist somit in besonders einfacher Weise in seiner Länge anpassbar und dabei trotzdem gasdicht. Alternativ oder zusätzlich können wenigstens zwei, bevorzugt alle Gasleitkanäle so gebildet sein, dass wenigstens zwei Gasleitkanäle ineinander steckbar sind.

Nach einer weiteren vorteilhaften Ausgestaltung weist die erfindungsgemäße Einhausung zusätzlich im Inneren eine weitere Belüftung und/oder ein unabhängiges Belüftungsmanagement auf, das die Bedingungen im Inneren der Einhausung regelt und insbesondere vorgesehen ist, eine Steril- oder Reinraumatmosphäre aufrecht zu erhalten.

Mehrere Ausführungsbeispiele der erfindungsgemäßen Vorrichtung werden nachstehend mit Bezug auf die Zeichnungen näher erläutert. In den Figuren zeigen:
- Fig. 1a: eine Vorderansicht einer Frontseite einer Einhausung für eine Anlage,
- Fig. 1b: eine seitliche Ansicht eines Schnitts durch die in Fig. 1a dargestellte Frontseite,
- Fig. 1c: eine Vergrößerung des unteren Endes der in Fig. 1b dargestellten seitlichen Ansicht,
- Fig. 2a: eine perspektivische Ansicht der Tragelemente eines Teils einer zweiten Ausführung einer Einhausung,
- Fig. 2b: eine schematische Ansicht eines Trägers der in Fig. 2a dargestellten Einhausung mit einem an der unteren Vorderseite des Trägers angeordneten Gasauslass,
- Fig. 2c: eine schematische Seitenansicht von Tragelementen der zweiten Ausführung einer Seite der Einhausung,
- Fig. 2d: eine Vorderansicht der in Fig. 2c dargestellten Tragelemente der Einhausung,
- Fig. 3a: eine perspektivische Ansicht der Tragelemente eines Teils einer dritten Ausführung einer Einhausung,
- Fig. 3b: eine schematische Ansicht eines Trägers der in Fig. 3a dargestellten Einhausung mit einem an der Unterseite des Trägers angeordneten Gasauslass,
- Fig. 4a: eine perspektivische Ansicht der Tragelemente eines Teils einer vierten Ausführung einer Einhausung,
- Fig. 4b: eine schematische Ansicht eines Trägers der in Fig. 5a dargestellten Einhausung mit mehreren an der Vorderseite des Trägers angeordneten Gasauslässen,
- Fig. 5: eine schematische Vorderansicht von Tragelementen einer fünften Ausführung einer Einhausung, und
- Fig. 6: eine schematische Vorderansicht von Tragelementen einer sechsten Ausführung einer Einhausung.

Eine in Fig. 1a dargestellte Einhausung 1 weist einen Tragrahmen 2 sowie daran angeordnete Abdeckelemente 10 auf. Die Einhausung 1 ist dabei freistehend gebildet, wobei die Formstabilität mittels des Tragrahmens 2 erreicht wird. Die Abdeckelemente 10 verschließen die Einhausung 1 soweit luftdicht, dass darin eine Steril- bzw. Reinraumatmosphäre hergestellt werden kann, sodass in der Einhausung 1 beispielsweise eine Anlage zum Herstellen oder Befüllen von Lebensmittelverpackungen angeordnet werden kann.

Die Abdeckelemente 10 der Einhausung 1 sind dabei zumindest teilweise als öffenbare Türen gebildet. Zusätzlich kann die Einhausung 1 auch Bedienfelder 11 aufweisen, die insbesondere an der Außenseite der Einhausung 1 angeordnet sind und zur Bedienung der Einhausung 1 oder einer Anlage innerhalb der Einhausung 1 dienen (siehe Fig. 1a). Um die Einhausung 1 vom darunterliegenden Boden beabstandet anzuordnen und darüber hinaus eine Anpassung an Unebenheiten des Bodens zu ermöglichen, sind an der Unterseite der Einhausung 1 mehrere höhenverstellbare Fußelemente 9 angeordnet.

Der Tragrahmen 2 weist wenigstens einem waagerechten Rahmenelement 6 und mehreren, am Rahmenelement 6 angeordneten, senkrecht verlaufenden Trägern 7 auf (siehe Fig. 1a und 1b). Dabei sind die Träger 7 jeweils derart an einem Rahmenelement 6 festgelegt, dass Gas von dem Rahmenelement 6 in den Träger 7 strömen kann. An der Unterseite jedes Trägers 7 ist eines der Fußelemente 9 angeordnet (siehe Fig. 1c).

Bei der in den Fig. 1 dargestellten Ausführung der Einhausung 1 weist wenigstens einer der Träger 7 bodennah einen aus mehreren übereinander angeordneten Öffnungen gebildeten Gasauslass 5 auf, aus denen ein durch den Tragrahmen 2 geleitetes Gas ausströmen kann und dabei die Qualität der Luft in der unmittelbaren Umgebung der Einhausung 1 verbessert, sodass das Risiko der Verunreinigung des Inneren der Einhausung 1, insbesondere bei einem kurzzeitigen Öffnen eines der Abdeckelemente 10 deutlich reduziert werden kann.

Das Innere wenigstens eines Teils des Tragrahmens 2 bildet dabei ein Gasleitungssystem 3, mittels dem Gas von einer zentralen Gaszuleitung 4 zu wenigstens einem Gasauslass 5, bevorzugt zugleich zu mehreren an unterschiedlichen Positionen des Tragrahmens 2 angeordneten Gasauslässen 5 geleitet wird. Bei der in Fig. 1 dargestellten Vorderseite der Einhausung 1 sind beispielsweise an dem Rahmenelement 6 an der Oberseite des Tragrahmens 2 sowie an der Unterseite mehrerer der Träger 7 jeweils ein Gasauslass 5 angeordnet.

Ein Abschnitt eines Tragrahmens 2 einer zweiten Ausführung einer Einhausung 1 ist in den Fig. 2 dargestellt. Dabei sind abermals mehrere Träger 7 mit einem Rahmenelement 6 derart verbunden, dass diese ein gemeinsames Gasleitungssystem 3 bilden. Während bei dieser Ausführung am Rahmenelement 6 keine Gasauslässe 5 angeordnet sind, weist jeder der Träger 7 im Bereich des unteren Endes einen einzelnen Gasauslass 5 in Form einer rechteckigen Öffnung auf. Die untere, auf den Boden zuweisende Seite 8 des Trägers 7 ist dabei gasdicht verschlossen, sodass das gesamte Gas durch die Gasauslässe 5 in Richtung der Außenseite der Einhausung 1 bodennah austritt. Die Zuleitung des Gases in das Gasleitungssystem 3 erfolgt durch einen einzigen, an dem Rahmenelement 6 angeordneten zentralen Gaszugang 4.

Eine dritte Ausführung eines Teils eines Tragrahmens 2 für eine Einhausung 1 ist in Fig. 3 dargestellt, wobei sich diese Ausführung von der zweiten Ausführung maßgeblich dadurch unterscheidet, dass die Gasauslässe 5 nicht an einer zur Außenseite der Einhausung 1 weisenden Vorderseite der Träger 7, sondern an einer auf den Boden unter der Einhausung 1 weisenden Unterseite 8 der Träger 7 angeordnet sind. Der Gasaustritt erfolgt somit unmittelbar neben den ebenfalls an der Unterseite 8 der Träger 7 angeordneten Fußelementen 9. Dabei wird das Gas sowohl in das Innere der Einhausung 1 geleitet, um dort die Luftqualität in Hinblick auf von der Anlage in der Einhausung 1 freigesetzte Chemikalien und Partikel zu verbessern, als auch in die unmittelbare, äußere Umgebung der Einhausung, um dort befindliche Schmutzpartikel von der eingehausten Anlage weg zu leiten.

Bei einer vierten Ausführung eines Teils eines Tragrahmens 2 für eine Einhausung 1 sind jeweils drei Gasauslässe 5 übereinander an jedem der Träger 7 angeordnet (siehe Fig. 4a und 4b). Dabei ist jeder der Gasauslässe 5 als eine sich entlang der Längsachse des Trägers 7 erstreckende rechteckige Öffnung gebildet, wobei die Länge jedes Gasauslasses 5 etwa 20 % der Länge des Trägers 7 in dieser Richtung entspricht, sodass eine flächige und umfassende Belüftung des unmittelbaren Umfelds der Einhausung 1 erreicht werden kann. Die Unterseiten 8 der Träger 7 sind abermals geschlossen.

Auch bei einer fünften Ausführung einer Einhausung 1, von der ein Teil des Tragrahmens 2 in Fig. 5 dargestellt ist, ist auf jedem der Träger 7 ein sich über im Wesentlichen die gesamte Länge des Trägers 7 erstreckender, einzelner Gasauslass 5 in Form einer langgezogenen, rechteckigen Öffnung angeordnet.

Schließlich kann auch das Rahmenelement 6, zusätzlich zu weiteren Gasauslässen 5 oder ausschließlich, einen sich entlang der Länge des Rahmenelements 6 bzw. eines Bauteils des Rahmenelements 6 erstreckenden Gasauslass 5 aufweisen, wie es in Fig. 6 dargestellt ist.

Bei der erfindungsgemäßen Einhausung 1 können grundsätzlich beliebig viele Gasauslässe 5 an dem Tragrahmen 2 angeordnet sein und insbesondere können die Gasauslässe 5 mehrerer der zuvor dargestellten Ausführungen beliebig miteinander kombiniert werden. Besonders bevorzugt wird dabei beispielsweise Gasauslässe 5 im Bereich einer Öffnung oder eines öffenbaren Abdeckelements 10 sowohl an den benachbarten Trägern 7 als auch an wenigstens einem angrenzenden Rahmenelement 6 anzuordnen.

### Bezugszeichenliste

- 1: Einhausung
- 2: Tragrahmen
- 3: Gasleitungssystem
- 4: Gaszuleitung
- 5: Gasauslass
- 6: Rahmenelement
- 7: Träger
- 8: Unterseite des Trägers
- 9: Fußelement
- 10: Abdeckelement
- 11: Bedienfeld

## Patentansprüche

1. Einhausung für eine industrielle Anlage, insbesondere zum Füllen und/oder zur Behandlung von Nahrungsmittelbehältern in einer Steril- oder Reinraumatmosphäre im Inneren der Einhausung, mit
einem Tragrahmen (2) zum Herstellen der Formstabilität der Einhausung und mindestens einem daran angeordneten Abdeckelement (10), wobei der Tragrahmen (2) mindestens teilweise durch Tragelemente (6, 7) gebildet wird,
**dadurch gekennzeichnet, dass**
die Tragelemente (6, 7) wenigstens abschnittsweise einen Teil eines Gasleitungssystems (3) zum Leiten eines Gases von einer zentralen Gaszuleitung (4) zu wenigstens einem Gasauslass (5) bilden, wozu wenigstens ein der Tragelemente (6, 7) mit der zentralen Gaszuleitung (4) verbindbar ist, und
das wenigstens eine der Tragelemente (6, 7) einen an der Außenseite der Einhausung (1) angeordneten und zur Außenseite gerichteten Gasauslass (5) zur Verbesserung der Luftqualität in der unmittelbaren Umgebung aufweist.

2. Einhausung nach Anspruch 1, **dadurch gekennzeichnet, dass** ein Gasauslass (5) zur Innenseite der Einhausung (1) gerichtet ist und/oder der aus den Tragelementen (6, 7) gebildete Tragrahmen (2) Rahmenelemente (6) und Träger (7) aufweist, wobei sowohl die Rahmenelemente (6) als auch die Träger (7) Teil des Gasleitungssystems (3) sind.

3. Einhausung nach Anspruch 2, **dadurch gekennzeichnet, dass** wenigstens ein Gasauslass (5) an einem Träger (7) angeordnet ist und dabei der Träger (7) gasleitend mit einem Rahmenelement (6) verbunden ist.

4. Einhausung nach wenigstens einem der vorhergehenden Ansprüche 2 oder 3, **dadurch gekennzeichnet, dass** an jedem Träger (7) und/oder jedem Rahmenelement (6) wenigstens ein Gasauslass (5) angeordnet ist.

5. Einhausung nach wenigstens einem der vorhergehenden Ansprüche 2 - 4, **dadurch gekennzeichnet, dass** der Gasauslass (5) an dem Träger (7) an einer auf den Untergrund unterhalb der Einhausung (1) zuweisenden Unterseite (8) des Trägers (7) angeordnet ist, wobei bevorzugt zwischen dem Träger (7) und dem Untergrund ein Fußelement (9) angeordnet ist.

6. Einhausung nach wenigstens einem der vorhergehenden Ansprüche 2 - 5, **dadurch gekennzeichnet, dass** der Träger (7) einen oder mehrere sich über wenigstens 20 %, bevorzugt wenigstens 50 % und besonders bevorzugt wenigstens 75 % der Länge des Trägers (7) erstreckende Gasauslässe (5) aufweist.

7. Einhausung nach wenigstens einem der vorhergehenden Ansprüche 2 - 6, **dadurch gekennzeichnet, dass** zusätzlich zu einem Gasauslass an wenigstens einem Träger (7) wenigstens ein Gasauslass (5) an einem Rahmenelement (6) angeordnet ist.

8. Einhausung nach wenigstens einem der vorhergehenden Ansprüche, **dadurch gekennzeichnet, dass** die Leitung des Gases zwischen der zentralen Gaszuleitung (4) und dem wenigstens einen Gasauslass (5) ausschließlich innerhalb der Tragelemente (6, 7), insbesondere der Rahmenelemente (6) und dem wenigstens einen Träger (7), erfolgt.

9. Einhausung nach wenigstens einem der vorhergehenden Ansprüche, **dadurch gekennzeichnet, dass** die Gaszuleitung (4) mit einer Gaseinlassvorrichtung verbunden ist, die ein Filtersystem und/oder ein Gebläse aufweist.

10. Einhausung nach wenigstens einem der vorhergehenden Ansprüche 2 - 9, **dadurch gekennzeichnet, dass** die zentrale Gaszuleitung (4) an einem die Einhausung (1) allseitig umgebenden Rahmenelement (6) angeordnet ist, wobei die Träger (7) an einem Ende mit dem Rahmenelement (6) verbunden sind und wobei zum Einleiten von Gas aus dem Rahmenelement (6) in jeden der Träger (7) wenigstens ein Gasleitblech am Rahmenelement (6) und/oder am Träger (7) angeordnet ist.

11. Einhausung nach wenigstens einem der vorhergehenden Ansprüche 2 - 10, **dadurch gekennzeichnet, dass** zumindest abschnittsweise an einer Oberfläche des Trägers (7) ein Gasleitkanal angeordnet ist, wobei der Gasauslass (5) direkt am Träger (7) angeordnet ist und der Gasleitkanal an dem Träger (7) von dem Gasauslass (5) beabstandet angeordnet ist.

12. Einhausung nach Anspruch 11, **dadurch gekennzeichnet, dass** der Gasleitkanal innerhalb eines L-förmigen Abschnitts des Trägers (7) angeordnet ist.

13. Einhausung nach wenigstens einem der vorhergehenden Ansprüche, **dadurch gekennzeichnet, dass** der Gasleitkanal einen streckbaren Teilabschnitt aufweist.

14. Verfahren zur Gaszufuhr an die Außenseite und vorzugsweise auch an die Innenseite einer Einhausung (1) für eine industrielle Anlage, insbesondere zum Befüllen und/oder zur Behandlung von Nahrungsmittelbehältern in einer Steril- oder Reinraumatmosphäre, **dadurch gekennzeichnet, dass** eine Einhausung nach einem der vorherigen Ansprüche verwendet wird.

15. Verfahren nach Anspruch 14, **dadurch gekennzeichnet, dass** folgende Schritte umfasst sind:
- Einleiten von Gas über die zentrale Gaszuleitung (4) in mindestens ein Tragelement (6, 7) der Einhausung (1),
- Weiterleiten des Gases im Inneren von Tragelementen (6, 7), insbesondere von einem Rahmenelement (6) in wenigstens einen Träger (7), und
- Ausleiten des Gases aus dem an einer Außenseite der Einhausung (1) an einem Tragelement (6, 7), insbesondere dem Träger (7), angeordneten Gasauslass (5) zur Verbesserung der Luftqualität in der unmittelbaren Umgebung der Einhausung (1).

16. Verfahren nach Anspruch 14 oder 15, **dadurch gekennzeichnet, dass** das Einleiten von Gas über die zentrale Gaszuleitung (4) in mindestens ein Tragelement (6, 7) der Einhausung (1) in ein an einer Oberseite der Einhausung (1) angeordnetes, die Einhausung (1) zumindest abschnittsweise umgebendes Rahmenelement (6) erfolgt.

## Claims

1. Housing for an industrial installation, in particular for filling and/or for handling food containers in a sterile or clean room atmosphere within the housing, with
a supporting frame (2) for establishing the shape stability of the housing, and at least one covering element (10) arranged thereon, wherein the supporting frame (2) is at least partially formed by supporting elements (6, 7),
**characterised in that**
the supporting elements (6, 7) form at least in sections a part of a gas line system (3) for conveying gas from a central gas supply (4) to at least one gas outlet (5), for which purpose at least one of the supporting elements (6, 7) can be connected to the central gas supply (4), and at least one of the supporting elements (6, 7) comprises a gas outlet (5), arranged on the outside of the housing (1) and directed towards the outside, in order to improve the air quality in the immediate surroundings.

2. Housing according to claim 1, **characterised in that** a gas outlet (5) is directed towards the inside of the housing (1), and/or the supporting frame (2) formed from the supporting elements (6, 7) comprises frame elements (6) and supports (7), wherein both the frame elements (6) and the supports (7) are part of the gas line system (3).

3. Housing according to claim 2, **characterised in that** at least one gas outlet (5) is arranged on a support (7), and in this situation the support (7) is connected to a frame element (6) in a gas-conveying manner.

4. Housing according to at least one of the preceding claims 2 or 3, **characterised in that** at least one gas outlet (5) is arranged on each support (7) and/or on each frame element (6).

5. Housing according to at least one of the preceding claims 2-4, **characterised in that** the gas outlet (5) is arranged on the support (7), on an under side (8) of the support (7), pointing towards the substrate beneath the housing (1), wherein preferably a foot element (9) is arranged between the support (7) and the substrate.

6. Housing according to at least one of the preceding claims 2-5, **characterised in that** the support (7) comprises one or more gas outlets (5) extending over at least 20%, preferably at least 50%, and more preferably at least 75% of the length of the support (7).

7. Housing according to at least one of the preceding claims 2-6, **characterised in that**, in addition to a gas outlet on at least one support (7), at least one gas outlet (5) is arranged on a frame element (6).

8. Housing according to at least one of the preceding claims, **characterised in that** the line of the gas between the central gas line (4) and the at least one gas outlet (5) runs exclusively inside the support elements (6, 7), in particular inside the frame elements (6) and the at least one support (7).

9. Housing according to at least one of the preceding claims, **characterised in that** the gas line (4) is connected to a gas inlet apparatus, which comprises a filter system and/or a blower fan.

10. Housing according to at least one of the preceding claims 2-9, **characterised in that** the central gas line (4) is arranged on a frame element (6) surrounding the housing (1) on all sides, wherein the support (7) is connected on one end to the frame element (6), and wherein, in order to convey gas out of the frame element (6) into each of the supports (7), at least one gas baffle plate is arranged on the frame element (6) and/or on the support (7).

11. Housing according to at least one of the preceding claims 2-10, **characterised in that** a gas conveying channel is arranged at least in sections on a surface of the support (7), wherein the gas outlet (5) is arranged directly on the support (7) and the gas conveying channel on the support (7) is arranged at a distance from the gas outlet (5).

12. Housing according to claim 11, **characterised in that** the gas conveying channel is arranged inside an L-shaped section of the support (7).

13. Housing according to at least one of the preceding claims, **characterised in that** the gas conveying channel comprises an extendable part section.

14. Method for conveying gas to the outside, and preferably also to the inside of a housing (1) for an industrial installation, in particular for filling and/or for handling food containers in a sterile or clean room atmosphere,
**characterised in that**
a housing is used which is in accordance with one of the preceding claims.

15. Method according to claim 14, **characterised in that** the method comprises the following steps:
- conveying gas inwards by way of the central gas conveying line (4) into at least one support element (6, 7) of the housing (1),
- onward conveying of the gas in the interior of support elements (6, 7), in particular from a frame element (6) into at least one support (7), and
- discharging gas out of the gas outlet (5) arranged on an outer side of the housing (1) on a support element (6, 7), preferably on the support (7), in order to improve the air quality in the immediate surroundings of the housing (1).

16. Method according to claim 14 or 15, **characterised in that** the introduction of gas by means of the central gas supply (4) into at least one support element (6.7) of the housing (1) takes place into a frame element (6), arranged on an upper side of the housing (1) and surrounding the housing (1) at least in sections.

## Revendications

1. Enceinte pour une installation industrielle, en particulier pour le remplissage et/ou pour le traitement de contenants pour produits alimentaires dans une atmosphère de chambre stérile ou blanche à l'intérieur de l'enceinte, avec
un châssis porteur (2) destiné à fournir la stabilité de forme de l'enceinte et au moins un élément de recouvrement (10) disposé dessus, dans laquelle le châssis porteur (2) est formé au moins en partie par des éléments porteurs (6, 7),
**caractérisée en ce que**
les éléments porteurs (6, 7) forment au moins par endroits une partie d'un système de conduite de gaz (3) pour guider du gaz depuis une conduite de gaz (4) centrale vers au moins une sortie de gaz (5), au moins un des éléments porteurs (6, 7) pouvant être raccordé à cet effet à la conduite de gaz (4) centrale, et
l'au moins un des éléments porteurs (6, 7) présente une sortie de gaz (5) disposée sur le côté extérieur de l'enceinte (1) et dirigée vers le côté extérieur, pour améliorer la qualité de l'air dans l'environnement immédiat.

2. Enceinte selon la revendication 1, **caractérisée en ce qu'**une sortie de gaz (5) est dirigée vers le côté intérieur de l'enceinte (1), et/ou le châssis porteur (2) formé à partir des éléments porteurs (6, 7) présente des éléments de châssis (6) et des supports (7), dans laquelle à la fois les éléments de châssis (6) et les supports (7) font partie du système de conduite de gaz (3).

3. Enceinte selon la revendication 2, **caractérisée en ce qu'**au moins une sortie de gaz (5) est disposée sur un support (7) et ce faisant le support (7) est raccordé en acheminant du gaz à un élément de châssis (6).

4. Enceinte selon au moins l'une quelconque des revendications précédentes 2 ou 3, **caractérisée en ce qu'**au moins une sortie de gaz (5) est disposée sur chaque support (7) et/ou sur chaque élément de châssis (6).

5. Enceinte selon au moins l'une quelconque des revendications 2 - 4,
**caractérisée en ce que** la sortie de gaz (5) est disposée sur le support (7) sur un côté inférieur (8), pointant vers le sol sous l'enceinte (1), du support (7), dans laquelle de manière préférée un élément de pied (9) est disposé entre le support (7) et le sol.

6. Enceinte selon au moins l'une quelconque des revendications précédentes 2 - 5, **caractérisée en ce que** le support (7) présente une ou plusieurs sorties de gaz (5) s'étendant sur au moins 20 %, de manière préférée au moins 50 % et de manière particulièrement préférée au moins 75 % de la longueur du support (7).

7. Enceinte selon au moins l'une quelconque des revendications précédentes 2 - 6, **caractérisée en ce qu'**au moins une sortie de gaz (5) est disposée sur un élément de châssis (6) en plus d'une sortie de gaz sur au moins un support (7).

8. Enceinte selon au moins l'une quelconque des revendications précédentes, **caractérisée en ce que** l'acheminement du gaz a lieu entre la conduite de gaz (4) centrale et l'au moins une sortie de gaz (5) exclusivement à l'intérieur des éléments porteurs (6, 7), en particulier des éléments de châssis (6) et de l'au moins un support (7).

9. Enceinte selon au moins l'une quelconque des revendications précédentes, **caractérisée en ce que** la conduite de gaz (4) est raccordée à un dispositif d'entrée de gaz, qui présente un système de filtrage et/ou une soufflante.

10. Enceinte selon au moins l'une quelconque des revendications précédentes 2 - 9, **caractérisée en ce que** la conduite de gaz (4) centrale est disposée sur un élément de châssis (6) entourant de toutes parts l'enceinte (1), dans laquelle les supports (7) sont raccordés sur une extrémité à l'élément de châssis (6) et dans laquelle au moins une tôle d'acheminement de gaz est disposée sur l'élément de châssis (6) et/ou sur le support (7) pour acheminer du gaz depuis l'élément de châssis (6) dans chacun des supports (7).

11. Enceinte selon au moins l'une quelconque des revendications précédentes 2 - 10, **caractérisée en ce qu'**un canal d'acheminement de gaz est disposé au moins par endroits sur une surface du support (7), dans laquelle la sortie de gaz (5) est disposée directement sur le support (7) et le canal d'acheminement de gaz est disposé à distance de la sortie de gaz (5) sur le support (7).

12. Enceinte selon la revendication 11, **caractérisée en ce que** le canal d'acheminement de gaz est disposé à l'intérieur d'une section en L du support (7).

13. Enceinte selon au moins l'une quelconque des revendications précédentes, **caractérisée en ce que** le canal d'acheminement de gaz présente une section partielle extensible.

14. Procédé d'amenée de gaz sur le côté extérieur et de préférence également sur le côté intérieur d'une enceinte (1) pour une installation industrielle, en particulier pour le remplissage et/ou pour le traitement de contenants pour produits alimentaires dans une atmosphère de chambre stérile ou blanche,
**caractérisé en ce que**
une enceinte selon l'une quelconque des revendications précédentes est utilisée.

15. Procédé selon la revendication 14, **caractérisé en ce que** sont comprises des étapes suivantes :
- l'acheminement de gaz en passant par la conduite de gaz (4) centrale dans au moins un élément porteur (6, 7) de l'enceinte (1),
- le transfert du gaz à l'intérieur d'éléments porteurs (6, 7), en particulier depuis un élément de châssis (6) dans au moins un support (7), et
- l'évacuation du gaz hors de la sortie de gaz (5) disposée sur un côté extérieur de l'enceinte (1) sur un élément porteur (6, 7), en particulier le support (7), pour améliorer la qualité de l'air dans l'environnement immédiat de l'enceinte (1).

16. Procédé selon la revendication 14 ou 15, **caractérisé en ce que** l'acheminement de gaz a lieu en passant par la conduite de gaz (4) centrale dans au moins un élément porteur (6, 7) de l'enceinte (1) dans un élément de châssis (6) disposé sur un côté supérieur de l'enceinte (1), entourant au moins par endroits l'enceinte (1).
